# EUROPÄISCHE PATENTSCHRIFT

(11) **EP 1 773 690 B1**
(45) Veröffentlichungstag und Bekanntmachung des Hinweises auf die Patenterteilung: **22.10.2008**
(21) Anmeldenummer: 06762215.9
(22) Anmeldetag: 27.06.2006
(51) Int. Cl.: B65D 83/04

(54) **SCHRAUBVERSCHLUSS**
SCREW CAP
LIAISON VISSEE

(30) Priorität: 16.08.2005 DE 202005012919 U
(43) Veröffentlichungstag der Anmeldung: 18.04.2007
(73) Patentinhaber: Ouboter, Jan Wim Anton, 8707 Uetikon am See (CH)
(72) Erfinder: Ouboter, Jan Wim Anton, 8707 Uetikon am See (CH)
(74) Vertreter: Grünecker, Kinkeldey, Stockmair & Schwanhäusser Anwaltssozietät
(86) Internationale Anmeldenummer: PCT/EP2006/006206
(87) Internationale Veröffentlichungsnummer: WO 2007/019911

(56) Entgegenhaltungen:
- US-A1- 2002 121 454
- US-B1- 6 209 757

## Beschreibung

Die vorliegende Erfindung betrifft einen Schraubverschluss sowie eine Getränkeflasche mit Schraubverschluss.

Trotz zunehmender Zahnhygiene sind, insbesondere bei Kindern, weiterhin großflächig Zahnzerstörungen beobachtbar, deren Ursachen insbesondere auch bei den heute üblichen Getränken für Kinder und Jugendliche zu sehen sind. Neben Karies spielt insbesondere die sog. Erosion eine Rolle, bei der der Zahnschmelz durch hohen Säuregehalt von Nahrung oder Getränkten geätzt wird und die Zähne dadurch großflächige Abtragungen erfahren. Obwohl regelmäßiges Zähneputzen diesem Phänomen entgegenwirkt, ist ein wirksamer Schutz, insbesondere bei Kindern, deshalb schwer zu erreichen, da die Häufigkeit, mit der die erwähnten Getränke konsumiert werden, weitaus höher ist, als die Anzahl der täglichen Zahnpflegebehandlungen. Die Zähne sind daher stets über mehrere Stunden bis zum nächsten Zähneputzen entsprechenden Säuren ungeschützt ausgesetzt

Es ist die Aufgabe der vorliegenden Erfindung, eine Möglichkeit zu schaffen, mit der der Zahnschutz, insbesondere bei Kindern und Jugendlichen verbessert werden kann, ohne dass dafür eine erhöhte Disziplinierung, wie etwa die Erhöhung der Frequenz des Zähneputzens erforderlich ist.

Aus US-A-6209757 ist ein Behälter zum Mischen zweier-Flüssigkeiten und zur Abgabe des gemischten Teils der Flüssigkeit bekannt. Dabei befindet sich eine erste Flüssigkeit in einem Hauptbehälter und eine zweite Flüssigkeit in einem kleineren Behälter, der in den Hauptbehälter eingebracht ist. Durch Drücken des Hauptbehälters wird gleichzeitig Druck auf den inneren Behälter ausgeübt und dadurch werden aus beiden Behältern Flüssigkeiten in einen darüber liegenden Mischbehälter gepumpt. Der Mischbehälter weist wiederum eine verschließbare Öffnung auf, aus der das Gemisch nach außen abgegeben werden kann.

Die Aufgabe wird durch den Gegenstand der Ansprüche 1,2 und 8 gelöst.

Bevorzugte Ausgestaltungen sind Gegenstand der Unteransprüche.

Der Erfindung liegt insbesondere die Erkenntnis zugrunde, dass es insbesondere bei Kindern schwer ist, die Zunahme von üblichen Getränken, wie Limonaden, Cola-Drinks, SoftDrinks, Eistee, Sportgetränke und Fruchtsäfte, mit ihrem hohen Säuregehalt gänzlich zu vermeiden, bzw. stets darauf zu achten, dass nach der Zunahme dieser Getränke eine ausreichende Zahnpflege vorgenommen wird. Die Erfindung baut weiterhin auf der Erkenntnis auf, dass eine dauerhafte Verbesserung nur durch "spielerische Maßnahmen" erfolgen kann, und dass hierfür insbesondere Zugaben an Getränkeflaschen geeignet. sind, die dann von Kindern und Jugendlichen sogar noch als echte Zugabe verstanden wird und nicht als lästiges Übel, wie beispielsweise das Zähneputzen.

Wird also der Getränkeflasche ein Zahnpflegeprodukt in Form von Erfrischungsperlen, Kaugummis etc. zugefügt, so werden insbesondere Kinder und Jugendliche sich förmlich auf diese Zugaben "stürzen" und sie im Anschluss an das Trinken konsumieren. Wenn nun darauf geachtet wird, dass diese zugegebenen Zahnpflegeprodukte den erwähnten Säuregehalt am Zahn günstig beeinflussen, so können die negativen Folgen, die durch die Einnahme von Softdrinks etc. am Zahn entstehen, weitgehend ausgeschaltet werden.

Die vorliegende Erfindung baut weiterhin auf der Erkenntnis auf, dass derartige Zugaben professionell gepackt sein müssen, um entsprechende lebenstechnische Vorschriften zu erfüllen.

In erfindungsgemäßer Weise werden diese Zugaben daher im Inneren des Schraubverschlusses völlig abgeschlossen verpackt. Über ein Verschlussteil kann vom Benutzer dann durch Verschieben oder Drehen des Verschlussteils in eine vorbestimmte Position, eine Entnahme des zugegebenen Produktes erfolgen. Vorzugsweise ist es darüber hinaus möglich, den Innenraum danach wieder vollständig zu verschließen, insbesondere für den Fall, dass weitere Zugabeprodukte sich im Innenraum für eine spätere Verwendung befinden.

In erfindungsgemäßer Weise sind die Zugaben in einem Schraubverschluss untergebracht und nicht etwa in einem Korken oder Kronkorken. Der Grund hierfür liegt darin, dass während des Verschließens der Flasche ein Druck von oben, d.h. in axialer Richtung aufgebracht werden muss, welcher Druck die eingeschlossenen Zugaben bzw. den gekapselten Innenraum beschädigen könnte. Durch die Drehbewegung werden keinerlei Kräfte auf das Innere und somit auf den zu schützenden Raum ausgeübt.

Bei den Zugaben handelt es sich, wie erwähnt, insbesondere um Zahnpflegeprodukte, wie zuckerfreie Kaugummis, Erfischungsplättchen, Erfrischungsperlen, Lutschpastillen etc. Vorzugsweise weisen diese Produkte jeweils die Eigenschaft auf, dass sie einen durch Softdrinks etc. am Zahnschmelz verursachten sauren Umgebung entgegenwirken und somit eine schädliche Wirkung derartiger Getränke auf den Zahnschmelz wirksam unterbinden. Vorzugsweise sollten die Produkte somit nach dem Konsumieren des Getränks angewendet werden.

Im Folgenden werden anhand der nachfolgenden Fig. bevorzugte Ausführungsformen des erfindungsgemäßen Schraubverschlusses näher erläutert. Dabei zeigen die Fig. im Einzelnen:
- Fig. 1: eine Seitenansicht dreier Verschlussvarianten im aufgeschraubten Zustand;
- Fig. 2: eine Draufsicht auf die in Fig. 1 gezeigten drei Flaschen zur Darstellung weiterer Details der jeweiligen Verschlüsse;
- Fig. 3 bis 5: Detailansichten der drei in den Fig. 1 und 2 gezeigten Verschlüsse, und
- Fig. 6 bis 9: weitere schematische Varianten für den erfindungsgemäßen Schraubverschluss.

Fig. 1 zeigt drei bevorzugte Varianten für den erfindungsgemäßen Verschluss. Die Verschlüsse 1, 2 und 3 sind jeweils auf einer Getränkeflasche 4, die vorzugsweise aus Plastik besteht, aufgeschraubt. Das Aufschrauben erfolgt über ein Außengewinde 5 der Getränkeflaschen 4. Entsprechend weisen die Verschlüsse 1 bis 3 entsprechende Innengewinde in einem unteren Teil auf. Die Innengewinde sind in der Darstellung nicht zu sehen. Neben dem unteren Teil, der das Innengewinde trägt, weisen die Verschlüsse 1 bis 3 jeweils einen Innenraum auf, der über ein Verschlussteil vollständig verschließbar ist. Details der Verschlussteile sind in den Fig. 3 bis 5 dargestellt und werden unten näher erläutert.

Fig. 2 zeigt die in Fig. 1 dargestellten Getränkeflaschen von oben. Zu erkennen sind die Verschlussteile 6, 7 und 8 an den Schraubverschlüssen 1, 2 und 3. Zu beachten ist, dass die Verschlussteile 6 und 7 der beiden ersten Varianten in mindestens 2 unterschiedliche Positionen verschiebbar sind, einer ersten Position, in der der Innenraum vollständig verschlossen ist und in eine zweite Position, in der die im Innenraum befindlichen Produkte entnommen werden können. Dagegen ist das Verschlussteil 8 bei dem Verschluss 3 so ausgestaltet, dass dieses Verschlussteil drehbar ist und somit über eine Drehposition in unterschiedliche Positionen, nämlich einer Verschlussposition und einer Entnahmeposition bringbar ist.

Details zu der ersten Variante sind anhand der Fig. 3 zu ersehen. In Fig. 3 ist der Verschluss 1 mit seinem Verschlussteil 6 dargestellt. Das Verschlussteil 6 ist in einer Kerbe bzw. einem Kanal 9 auf der Oberseite des Schraubverschlusses verschiebbar. Vorzugsweise weist das Verschlussteil 6 eine Riffelung 10 auf, um das Verschieben mittels eines Fingers zu erleichtern. In der in Fig. 3 gezeigten Position ist der Innenraum 11 des Schraubverschlusses vollständig verschlossen. Daher können die angedeuteten Erfrischungsperlen 12 nicht herausfallen. Diese Erfrischungsperlen enthalten eine Flüssigkeit, die einem sauren Klima im Mund aufgrund von Softdrinks etc. entgegenwirkt und somit Karies und Erosion am Zahnschmelz verhindern kann.

Wie in Fig. 3 angedeutet, ist der Schraubverschluss vorzugsweise zumindest im oberen Teil transparent ausgestaltet, damit der Benutzer erkennen kann, was sich im Inneren des Verschlusses als Zugabe befindet. Wie angedeutet, können eine Vielzahl derartiger Perlen oder Kaugummis oder Pastillen im Inneren des Schraubverschlusses enthalten sein. Darüber hinaus ist zu erkennen, dass sich das verschiebbare Verschlussteil 6 immer wieder in die schließende Position bringen lässt, so dass nach jeder Entnahme die noch nicht entnommenen Produkte vor einem Herausfallen bzw. vor Verschmutzung geschützt sind.

Zum Herausnehmen einer der Erfrischungsperlen 12 aus dem Innenraum 11 des Schraubverschlusses 1 muss das Verschlussteil 6 in Richtung der anderen Seite des Schraubverschlusses entlang der Oberfläche des Schraubverschlusses in der Rille 9 verschoben werden. In dieser Position gibt das Verschlussteil 6 dann eine Öffnung 13 an der Oberseite des Schraubverschlusses frei, durch die eine Erfrischungsperle 12 entnommen werden kann, so wie dies in der Fig. 3A gezeigt ist. Vorzugsweise ist der Durchmesser der Öffnung 13 so bemessen, dass trotz kräftigen Schüttelns nur eine Perle herausfällt, d.h. der Durchmesser der Öffnung 13 ist nur wenig größer als der Durchmesser der Perle selbst.

Die Fig. 4 und 4A zeigen eine ähnliche Variante, die gegenüber der Fig. 3 und 3A jedoch den Unterschied aufweist, dass das Verschlussteil 7 sich über die gesamte Oberseite des Schraubverschlusses erstreckt, so dass im verschobenen Zustand, wie er in Fig. 4A gezeigt ist, ein Teil des Verschlussteils 7 über die Abmessungen des Schraubverschlusses hinausragt. Fig. 4 zeigt, dass das Verschlussteil 7 aufgrund seiner Länge selbst eine Aussparung 14 aufweist, die im verschobenen Zustand des Verschlussteils 7, wie es in Fig. 4A gezeigt ist, dann mit einer entsprechenden Öffnung des darunter liegenden Innenraums korrespondiert, so dass ein Herausnehmen eines im Innenraum befindlichen Produktes durch beide Öffnungen hindurch ermöglicht wird. Wie in Fig. 4 gezeigt, ist in der dortigen Position ein Herausfallen einer Perle nicht möglich, da zwar die Aussparung 14 des Verschlussteils 7 vorhanden ist, diese aber nicht bündig über die darunter liegende Öffnung des Innenraums gebracht ist. Diese Variante hat darüber hinaus den Vorteil, dass der Benutzer genau weiß, wann der Deckel richtig verschlossen ist, da nur im verschlossenen Zustand das Verschlussteil 7 bündig auf der Deckeloberseite liegt. Im geöffneten Zustand dagegen das Verschlussteil 7 die Abmessungen des Schraubverschlusses nach einer Seite hin überragt. In Fig. 4A ist wiederum gut zu sehen, dass sich das Verschlussteil 7 in einem Kanal 15 bewegt.

Eine andere Variante stellt die gemäß der Fig. 5 dar. Wie anhand der Fig. 2 bereits beschrieben, ist bei dieser Variante das Verschlussteil 8 drehbar ausgestaltet und kann um die Achse des Schraubverschlusses herum gedreht werden. Zur Entnahme eines im Innenraum befindlichen Zugabeproduktes muss eine Aussparung 16 bündig über eine darunter liegende Aussparung des Innenraums gebracht werden. Dann kann eine darin eingelegte Perle etc. entnommen werden. Ist diese Position verbraucht, so kann durch ein Weiterdrehen in Pfeilrichtung erreicht werden, dass die Aussparung 16 mit der nächsten Aussparung des Innenraums korrespondiert, so dass die nächste Perle entnehmbar ist. In diesem Zustand ist dann die davor liegende Aussparung durch das Verschlussteil 8 wiederum verschlossen. Bei dieser Variante ist somit sichergestellt, dass maximal eine Perle gleichzeitig entnehmbar ist, wobei auch eine Position möglich ist, in der alle Innenräume verschlossen sind und die Öffnung 16 des Verschlussteils 8 sich an einer Position befindet, in der sie nicht mit einer darunter liegenden Öffnung korrespondiert.

Bei der Variante gemäß Fig. 5 ist der darunter liegende Innenraum vorzugsweise strukturiert, d.h. er ist in viele kleine Einzelräume unterteilt, die jeweils ein Zugabeprodukt, wie beispielsweise eine Erfrischungsperle enthalten. Selbstverständlich kann diese Variante auch so ausgeführt werden, dass nur ein Innenraum vorhanden ist, der jedoch mehrere Perlen oder andere Zugabeprodukte enthält und die Entnahme somit stets an derselben Aussparung erfolgt.

Allen drei Ausführungsformen ist gemeinsam, dass die Herstellung extrem einfach ist. Im einfachsten Fall kann jede der gezeigten drei Varianten durch zwei Einzelteile, nämlich durch Grundkörper und Verschlussteil hergestellt werden.

Obwohl, wie oben beschrieben, als Zugabeprodukt vorzugsweise zahnpflegende Produkte vorgesehen sind, die den erwähnten medizinischen Effekt zur Bekämpfung eines zu sauren Umfelds am Zahnschmelz bekämpfen, können theoretisch auch beliebige andere Zugabeartikel in das Innere des Schraubverschlusses verpackt werden. Aufgrund der Wahl eines Schraubverschlusses sind diese Artikel beim Aufschrauben keinem erhöhten Druck ausgesetzt.

Bei den Flaschen kann es sich insbesondere um PET-Flaschen handeln. Gerade wenn diese, wie heute üblich, mit Bier befüllt werden, sind Zugabeprodukte zur anschließenden Zahnhygiene besonders relevant.

Weitere Ausführungsformen des erfindungsgemäßen Schraubverschlusses sind in den Fig. 6 bis 9 gezeigt.

Bei dem Verschlussteil 17 in Fig. 6 wird der Innenraum durch einen Deckel 18 wahlweise geschlossen oder geöffnet. Das Zugabeprodukt, hier Kaugummis 19, befindet sich nach dem Öffnen des Deckels 18 auf einer Höhe, die ein Entnehmen problemlos gestattet.

Der Schraubverschluss 20 in Fig. 6 weist eine Art Deckel 21 auf, in dem sich die Zugabeprodukte, hier Kaugummis 22, bereits befinden. Das Verschlussteil 21 ist trommelförmig ausgeführt, wobei seine Achse parallel zur Oberseite des Verschlusses verläuft. Das Verschlussteil 21 lässt sich in eine offene Position, wie in Fig. 6 gezeigt, bringen, in der die Kaugummis 22, ähnlich wie bei einem Revolver entnommen werden können. Wenn das Verschlussteil 21 nach unten in die Öffnung 23 des Schraubverschlusses eingekippt wird, sind die Zugabeprodukte vor einem Herausfallen oder Herausnehmen sowie vor Verschmutzung sicher geschützt.

Bei dem Schraubverschluss 24 der Fig. 6 sind die Zugabeprodukte, hier Kaugummis 25, wiederum im Deckel 26 selbst enthalten. Anders als bei dem Schraubverschluss 20 ist hier jedoch ein üblicher Deckel gewählt, der nach Schließen von außen wie ein Deckel aussieht. Jedoch weist dieser Deckel nach innen hin ein kegelartiges Teil 27 auf, das in seinem Inneren die Kaugummis 25 aufnehmen kann. Bei allen drei Varianten befinden sich auf der Rückseite Scharniere 28, die das Klappen der entsprechenden Deckel ermöglichen.

Bei der Variante gemäß Fig. 7 ist ein Schraubverschluss 29 mit einem Deckel 30 ausgestattet, der sich in den Schraubverschluss 29 vollständig versenken lässt. Wie dargestellt, hat das Verschlussteil 30 die Form einer Klappe, die einen Innenraum 31 des Schraubverschlusses 29 vollständig verschließen kann, oder den Inhalt 32 freigeben kann.

Bei der Variante gemäß Fig. 8 ist ein ähnliches Design gewählt, jedoch befinden sich bei diesem Schraubverschluss 33 die Zugabeprodukte, hier Kaugummis 34, im Deckel 35. Der Deckel 35 wird wiederum über ein Scharnier vollständig in den Schraubverschluss hineingeklappt und ist dann bündig mit diesem. Eine Riffelung 36 gestattet ein bequemes Öffnen, um an den Inhalt des Innenraumes, der sich hier im Deckel selbst befindet, zu gelangen.

Schließlich zeigt Fig. 9 eine Variante, bei der der Schraubverschluss aus einem Unterteil 37 und einem Oberteil 38 besteht. Bei dieser Variante kann man somit nicht mehr von einem größeren Schraubverschluss und einem kleineren Deckel sprechen, sondern beide Teile sind etwa gleich groß ausgeführt und weisen nach Zusammenfügen eine runde, vorzugsweise Eiform, auf. Nach dem Öffnen ist ein Zugreifen auf die Zugabeprodukte, hier Kaugummis 39, möglich. Diese Variante funktioniert aufgrund der gleichen Größen der Teile 37 und 38 ohne Scharnier. Stattdessen ist ein Steckverschluss über mechanische Teile vorgesehen.

## Patentansprüche

1. Schraubverschluss (1) für Getränkeflasche (4), wobei der Schraubverschluss einen unteren Teil mit innenliegendem Gewinde zum Aufschrauben auf eine Getränkeflasche aufweist sowie einen oberen Teil aufweist, welcher einen über ein Verschlussteil vollständig verschließbaren Innenraum zur Aufnahme von Zugabeprodukten (11), insbesondere von Zahnpflegeprodukten aufweist und ein Verschlussteil aufweist, welches in eine erste Position einstellbar ist, in der es den Innenraum verschließt und in eine zweite Position einstellbar ist, in der ein Zugabeprodukt aus dem Innenraum entnommen werden kann, und wobei das Verschlussteil als Schieber (7) ausgeführt ist, welcher in einem Kanal (15) in der Oberseite des Schraubverschlusses verschiebbar ist, wobei der Schraubverschluss eine Öffnung aufweist, die wahlweise von dem Verschlussteil überdeckt wird oder freigelegt wird.

2. Schraubverschluss (1) für Getränkeflasche (4), wobei der Schraubverschluss einen unteren Teil mit innenliegendem Gewinde zum Aufschrauben auf eine Getränkeflasche aufweist sowie einen oberen Teil aufweist, welcher einen über ein Verschlussteil vollständig verschließbaren Innenraum zur Aufnahme von Zugabeprodukten (11), insbesondere von Zahnpflegeprodukten aufweist und ein Verschlussteil aufweist, welches in eine erste Position einstellbar ist, in der es den Innenraum verschließt und in eine zweite Position einstellbar ist, in der ein Zugabeprodukt aus dem Innenraum entnommen werden kann und wobei das Verschlussteil scheibenförmig ausgebildet ist und auf der Oberseite des Schraubverschlusses drehbar gelagert ist, wobei eine Öffnung in dem scheibenförmigen Verschlussteil (8) mit einer Öffnung (16) im darunter liegenden Verschlussteil korrespondieren kann, so dass eine Entnahme eines Zugabeproduktes (11) aus dem Innenraum des Verschlussteils heraus durch die korrespondierend eingestellten Öffnungen des Schraubverschlusses und des Verschlussteils entnehmbar ist.

3. Schraubverschluss (1) nach einem der Ansprüche 1 oder 2, **dadurch gekennzeichnet, dass** der Schraubverschluss aus Plastik gefertigt ist.

4. Schraubverschluss (1) nach einem der vorhergehenden Ansprüche, **dadurch gekennzeichnet, dass** das Zugabeprodukt Erfrischungsperlen sind.

5. Schraubverschluss (1) nach einem der vorhergehenden Ansprüche, **dadurch gekennzeichnet dass** das Zugabeprodukt Kaugummis sind.

6. Schraubverschluss (1) nach einem der vorhergehenden Ansprüche, **dadurch gekennzeichnet, dass** das Zugabeprodukt Erfrischungspastillen sind.

7. Schraubverschluss (1) nach einem der vorhergehenden Ansprüche, **dadurch gekennzeichnet, dass** der Schraubverschluss zumindest teilweise transparent ist, damit die Zugabeprodukte (11) im Innenraum des Schraubverschlusses einsehbar sind.

8. Getränkeflasche (4) mit Schraubverschluss nach einem der Ansprüche 1 bis 7.

9. Getränkeflasche (4) nach Anspruch 8, wobei die Getränkeflasche aus Plastik gefertigt ist und zur Abfüllung von Softdrinks geeignet ist.

## Claims

1. A screw cap (1) for a drinks bottle (4), wherein said screw cap comprises a lower piece with internal thread for screwing to a drinks bottle and an upper piece which comprises an interior for accommodating filled products (11), in particular dental care products, which is completely sealable by means of a sealing piece, and a sealing piece which may be set in a first position in which it seals the interior and in a second position in which a filled product may be removed from the interior, and wherein the sealing piece is embodied as a slider (7) which can be shifted within a channel (15) in the upper side of the screw cap, wherein the screw cap comprises an opening which is optionally covered or exposed by the sealing piece.

2. A screw cap (1) for a drinks bottle (4), wherein said screw cap comprises a lower piece with internal thread for screwing to a drinks bottle and an upper piece which comprises an interior for accommodating filled products (11), in particular dental care products, which is completely sealable by means of a sealing piece, and a sealing piece which may be set in a first position in which it seals the interior and in a second position in which a filled product may be removed from the interior, and wherein the sealing piece is disk-shaped and rotatably mounted on the upper side of the screw cap, wherein an opening in the disk-shaped sealing piece (8) can correspond to an opening (16) in the sealing piece situated below, so that a removal of a filled product (11) from the interior of the sealing piece can be effected by the correspondingly set openings of the screw cap and the sealing piece.

3. The screw cap (1) according to one of claims 1 or 2, **characterized in that** the screw cap is made of plastics.

4. The screw cap (1) according to one of the preceding claims, **characterized in that** the filled products are refreshing pearls.

5. The screw cap (1) according to one of the preceding claims, **characterized in that** the filled products are chewing gums.

6. The screw cap (1) according to one of the preceding claims, **characterized in that** the filled products are refreshing lozenges.

7. The screw cap (1) according to one of the preceding claims, **characterized in that** the screw cap is at least partially transparent, so that the filled products (11) can be viewed in the interior of the screw cap.

8. A drinks bottle (4) with screw cap according to one of claims 1 to 7.

9. The drinks bottle (4) according to claim 8, wherein the drinks bottle is made of plastics and is suited for filling in soft drinks.

## Revendications

1. Bouchon à vis (1) pour bouteille de boisson (4), le bouchon à vis présentant une partie inférieure avec filetage intérieur à visser sur une bouteille de boisson ainsi qu'une partie supérieure qui présente un espace intérieur pouvant être entièrement fermé au-dessus d'un élément de fermeture permettant la réception de produits ajoutés (11), en particulier de produits de soins dentaires, et un élément de fermeture, lequel peut être réglé dans une première position dans laquelle il ferme l'espace intérieur, et dans une deuxième position dans laquelle un produit ajouté peut être prélevé de l'espace intérieur, et dans lequel l'élément de fermeture est réalisé sous forme de coulisseau (7), pouvant être déplacé dans un canal (15) dans la face supérieure du bouchon à vis, le bouchon à vis présentant une ouverture qui est recouverte ou dégagée au choix par l'élément de fermeture.

2. Bouchon à vis (1) pour bouteille de boisson (4), le bouchon fileté présentant une partie inférieure avec filetage intérieur à visser sur une bouteille de boisson ainsi qu'une partie supérieure qui présente un espace intérieur pouvant être entièrement fermé au-dessus d'un élément de fermeture pour la réception de produits ajoutés (11), en particulier des produits de soins dentaires, et un élément de fermeture qui peut être réglé dans une première position dans laquelle il ferme l'espace intérieur et dans une deuxième position dans laquelle un produit ajouté peut être prélevé de l'espace intérieur, et dans lequel l'élément de fermeture est réalisé en forme de disque et est monté de manière rotative sur la face supérieure du bouchon à vis, une ouverture dans l'élément de fermeture (8) en forme de disque pouvant correspondre à une ouverture (16) dans l'élément de fermeture sous-jacent, de sorte qu'un prélèvement d'un produit ajouté (11) de l'espace intérieur de l'élément de fermeture peut être réalisé par les ouvertures disposées de manière correspondante du bouchon à vis et de l'élément de fermeture.

3. Bouchon à vis (1) selon l'une quelconque des revendications 1 à 2, **caractérisé en ce que** le bouchon à vis est fabriqué en matière plastique.

4. Bouchon à vis (1) selon l'une quelconque des revendications précédentes, **caractérisé en ce que** le produit ajouté est des perles rafraîchissantes.

5. Bouchon à vis (1) selon l'une quelconque des revendications précédentes, **caractérisé en ce que** le produit ajouté est des chewing-gums.

6. Bouchon à vis (1) selon l'une quelconque des revendications précédentes, **caractérisé en ce que** le produit ajouté est des pastilles rafraîchissantes.

7. Bouchon à vis (1) selon l'une quelconque des revendications précédentes, **caractérisé en ce que** le bouchon à vis est au moins partiellement transparent pour pouvoir voir les produits ajoutés (11) dans l'espace intérieur du bouchon à vis.

8. Bouteille de boisson (4) avec bouchon à vis selon l'une quelconque des revendications 1 à 7.

9. Bouteille de boisson (4) selon la revendication 8, la bouteille de boisson étant fabriquée en matière plastique et convenant au soutirage de boissons non alcoolisées.
